# EUROPÄISCHE PATENTSCHRIFT

(11) **EP 1 658 592 B1**
(45) Veröffentlichungstag und Bekanntmachung des Hinweises auf die Patenterteilung: **21.11.2007**
(21) Anmeldenummer: 05749721.6
(22) Anmeldetag: 03.06.2005
(51) Int. Cl.: G07C 7/00, B41J 11/42

(54) **DRUCKER, BETRIEB EINES DRUCKERS**
PRINTER AND PRINTING OPERATION
IMPRIMANTE ET FONCTIONNEMENT ASSOCIÉ

(30) Priorität: 17.08.2004 DE 102004039943
(43) Veröffentlichungstag der Anmeldung: 24.05.2006
(73) Patentinhaber: SIEMENS AKTIENGESELLSCHAFT, 80333 München (DE)
(72) Erfinder: LINDINGER, Andreas, 78658 Flözlingen (DE); KIEMELE, Harry, 78052 Villingen-Schwenningen (DE)
(86) Internationale Anmeldenummer: PCT/EP2005/052552
(87) Internationale Veröffentlichungsnummer: WO 2006/018331

(56) Entgegenhaltungen:
- EP-A- 0 263 319
- DE-A1- 19 610 057
- US-A- 5 653 435
- US-B1- 6 392 677

## Beschreibung

Die Erfindung betrifft einen Drucker zum Ausdruck eines Berichtes über von einem Tachographen aufgezeichnete Daten in einem Nutzfahrzeug mit einem Vorrat an Druckmedium, mit einer Medientransportvorrichtung, mittels derer Druckmedium in eine Ausgabetransportrichtung förderbar ist, mit einer Steuereinheit, welche mindestens die Medientransporteinrichtung steuert. Daneben ist ein Verfahren zur Steuerung eines Druckers vorgenannter Art Gegenstand der Erfindung.

Aus der Deutschen Patentanmeldung DE 102 15 122 ist bereits ein derartiger Drucker bekannt. Üblicherweise sind diese Vorrichtungen kleinformatig ausgebildet, und das als Bandwickel in einem Druckvorrat gelagerte Druckmedium wird mittels eines Druckkopfes im Thermodruckverfahren mit einem Aufdruck versehen. Regelmäßig liegt das Druckmedium auch während Stillstandes an einer Andruckwalze an, die das Druckmedium zu dem Druckkopf führt. Wird ein Drucker, insbesondere der hier beschriebenen Art, längere Zeit nicht verwendet, kann unter Einwirkung der Luftfeuchtigkeit der Umgebung und der Temperaturschwankungen das Druckmedium mit Bauteilen, an denen es anliegt, eine adhäsive Verbindung eingehen, insbesondere verkleben. Besonders kritisch ist dieser Vorgang bei einem Drucker eines Tachographen in einem Nutzfahrzeug, wo sämtliche ungünstigen Faktoren, die den ungewollten Vorgang beschleunigen, vorliegen. Das Druckmedium ist an diesem Ort regelmäßig als für den Thermodruck geeignet ausgebildet, die Luftfeuchtigkeit ist bisweilen verhältnismäßig hoch und die Temperaturschwankungen sind außerordentlich breit. Die ungewollte Verklebung des Druckmediums mit Bauteilen, an denen dieses anliegt, mit beispielsweise einer Andruckwalze, führt bei einem Start des Druckers zur Ausgabe eines Ausdruckes nach längerem Stillstand zu einem Papierstau.

Ausgehend von den geschilderten Problemen hat es sich die Erfindung zur Aufgabe gemacht, Aufstauungen von Druckmedium in einem Drucker nach längerer Stillstandszeit zu vermeiden.

Zur Lösung der Aufgabe wird erfindungsgemäß vorgeschlagen, dass die Steuereinheit eines Druckers der eingangs genannten Art derart ausgebildet ist, dass sie die Medientransporteinrichtung in der Weise ansteuert, dass die Medientransporteinrichtung in periodischen Abständen einen Ruhezustandstransport durchführt, binnen dessen auch ohne das Vorliegen eines Druckauftrages die Medientransporteinrichtung das Druckmedium in und/oder gegen eine Ausgabetransportrichtung transportiert. Daneben wird zur Lösung ein Verfahren der eingangs genannten Art vorgeschlagen, bei welchem eine Medientransporteinrichtung in periodischen Abständen während eines Ruhezustandstransportes auch ohne einen Druckauftrag das Druckmedium in und/oder gegen eine Ausgabetransportrichtung transportiert wird.

Der erfindungsgemäße Ruhezustandstransport in periodischen Abständen verhindert wirkungsvoll die Bildung einer adhäsiven Verbindung bzw. das Verkleben des Druckmediums mit Bauteilen, die mit dem Druckmedium in Kontakt stehen. Diese Ursache eines Papierstaus ist somit wirkungsvoll beseitigt.

Eine vorteilhafte Weiterbildung der Erfindung sieht vor, dass der Förderweg des Ruhezustandtransportes des Druckmediums in einer Richtung zwischen 0,5 mm und 30 mm beträgt. Als besonders zweckmäßig hat sich ein Vorschub des Druckmediums um etwa zwei Druckzeilen bzw. 5 mm erwiesen, womit das Verkleben wirkungsvoll vermieden werden konnte und gleichzeitig der zusätzliche Energiebedarf auf akzeptables Niveau eingeschränkt wurde.

Mit Vorteil ist die Steuerung derart ausgebildet, dass sie die Medientransporteinrichtung während des Ruhezustandtransportes in der Weise ansteuert, dass das Druckmedium aus einer Ausgangslage zunächst gegen Ausgabetransportrichtung gefördert wird und anschließend in Ausgabetransportrichtung zurück in die Ausgangslage transportiert wird. Dieses Vorgehen hat den entscheidenden Vorteil, dass zunächst das bevorzugt mit der Andruckwalze eine Verbindung eingehende Druckmedium von der im Bereich des Druckkopfes liegenden Andruckwalze fortgezogen wird, so dass selbst hohe, aus einem Verkleben resultierende Kräfte ohne Schwierigkeiten von dem auf Zug belastbaren Druckmedium überwunden werden können. Gleichzeitig gelangt das System in die vor dem Ruhezustandstransport vorliegende Ausgangslage, so dass dieser Vorgang nahezu unbegrenzt wiederholt werden kann. Besondere Vorteile entfaltet die erfindungsgemäße Ausbildung eines Druckers, wenn das Druckmedium des Vorrats als Bandwickel aufgerollt ist. Regelmäßig kommt es hierbei auch zur Lösung leichterer Adhäsionen im Bereich des Außenumfanges des Bandwickels. Da das der Erfindung zugrunde liegende Problem häufig bei als Thermodrucker ausgebildeten Vorrichtungen auftritt, ist die erfindungsgemäße Ausbildung der Steuerung hier besonders zweckmäßig. Besonders große Adhäsionskräfte sind regelmäßig dort zu überwinden, wo eine Andruckwalze das Druckmedium gegen einen Druckkopf drückt, so dass in Verbindung mit einer derartigen Anordnung eine erfindungsgemäße Ausbildung besonders sinnvoll ist.

Um bei dem Start einer Druckausgabe einen Stau des Druckmediums unter allen Umständen zu vermeiden, kann mit Vorteil die Steuerung des Druckers derart ausgebildet sein, dass zu Beginn einer mittels eines Druckauftrages veranlassten Ansteuerung des Druckers zunächst eine Ansteuerung in der Weise erfolgt, dass der Ruhezustandstransport in zuvor beschriebener Weise stattfindet, bevor der Druckauftrag abgearbeitet wird. Hierbei ist es insbesondere zweckmäßig, zunächst für einen Transport binnen eines kleinen Förderweges entgegen der Ausgabetransportrichtung zu sorgen, so dass das regelmäßig drucklabile Druckmedium mittels Zuges den Widerstand der Verklebung überwindet.

Im Folgenden ist die Erfindung anhand eines speziellen Ausführungsbeispieles unter Bezugnahme auf zwei Zeichnungen näher verdeutlicht. Es zeigen:
- Figur 1: eine schematische Darstellung eines erfindungsgemäßen Druckers in einem Tachographen,
- Figur 2: die Abfolge des Ruhezustandstransportes bei einem erfindungsgemäßen Drucker gemäß dem erfindungsgemäßen Verfahren.

Figur 1 zeigt einen Tachographen 1, der einen integrierten Drucker 2 aufweist. Eine Steuereinheit 3 des Druckers 2 steht mit einer übergeordneten Steuerung 4 des Tachographen 1 in einer Signale übertragenden Verbindung 5. Mittels der Verbindung 5 übermittelt die Steuerung 4 der Steuereinheit 3 Druckaufträge 6.

Wesentliche Bauelemente des Druckers 2 sind die Steuereinheit 3, ein Druckkopf 7, eine eine Andruckwalze 8 umfassende Medientransporteinrichtung 15 und ein als Bandwickel 16 ausgebildeter Vorrat 9 an Druckmedium 10. Die Steuereinheit 3 steuert mittels eines Antriebes 11 eine Drehbewegung der Andruckwalze 8 zur Förderung des Druckmediums 10 in eine Ausgabetransportrichtung 12, so dass das Druckmedium 10 aus einer Ausgabeöffnung 13 aus dem Drucker 2 des Tachographen 1 heraustritt und ein Benutzer einen Ausdruck entgegennehmen kann. Zum Ausdruck eines Berichtes über von dem Tachographen 1 aufgezeichnete Daten empfängt die Steuereinheit 3 von der Steuerung 4 den Druckauftrag 6 und steuert den Druckkopf 7 und den Antrieb 11 der Andruckwalze 8 entsprechend an. Bei dem Druckmedium 10 handelt es sich hier um Thermodruckpapier 20, und der Druckkopf 7 arbeitet im Thermodruckverfahren.

Damit während längeren Zeiten des Stillstandes das Druckmedium 10 nicht unter dem Druck der Andruckwalze 8 an selbiger festklebt, insbesondere unter Einwirkung von Luftfeuchtigkeit und Temperaturschwankungen, sieht die Erfindung vor, dass auch während längerer Zeit des Ruhezustandes ein Ruhezustandtransport gemäß der Darstellung der Figur 2 vorgesehen ist. Ausgehend von der mit 1) bezeichneten Ausgangslage 30, in welcher das Druckmedium 10 an der Andruckwalze 8 unter Druck derselben an den Druckkopf 7 anliegt, bewegt sich das Druckmedium 10 entlang eines kurzen Förderweges 40 entgegen der Ausgabetransportrichtung 12, wie in 2) dargestellt. Anschließend wird das Druckmedium 10 wieder in Ausgabetransportrichtung 12 in die Ausgangslage 30 gefördert, wie in 3) dargestellt.

## Patentansprüche

1. Drucker (2) zum Ausdruck eines Berichtes über von einem Tachographen (1) aufgezeichnete Daten in einem Nutzfahrzeug mit einem Vorrat (9) an Druckmedium (10), mit einer Medientransporteinrichtung (15), mittels derer Druckmedium (10) in eine Ausgabetransportrichtung (12) förderbar ist, mit einer Steuereinheit (3), welche mindestens die Medientransporteinrichtung (15) steuert, **dadurch gekennzeichnet, dass** die Steuereinheit (3) derart ausgebildet ist, dass sie die Medientransporteinrichtung (15) in der Weise ansteuert, dass die Medientransporteinrichtung (15) in periodischen Abständen einen Ruhezustandstransport durchführt, binnen dessen auch ohne das Vorliegen eines Druckauftrages (6) die Medientransporteinrichtung (15) das Druckmedium (10) in und/oder gegen eine Ausgabetransportrichtung (12) transportiert.

2. Drucker (2) nach Anspruch 1, **dadurch gekennzeichnet, dass** der Förderweg (40) des Ruhezustandstransportes des Druckmediums (10) in einer Richtung zwischen 0,5 mm und 30 mm beträgt.

3. Drucker (2) nach Anspruch 1 oder 2, **dadurch gekennzeichnet, dass** die Steuereinheit (3) derart ausgebildet ist, dass sie die Medientransporteinrichtung (15) während des Ruhezustandstransportes in der Weise ansteuert, dass das Druckmedium (10) aus einer Ausgangslage (30) zunächst gegen Ausgabetransportrichtung (12) gefördert wird und anschließend in Ausgabetransportrichtung (12) zurück in die Ausgangslage (30) transportiert wird.

4. Drucker (2) nach Anspruch 1, 2 oder 3, **dadurch gekennzeichnet, dass** das Druckmedium (10) des Vorrats (9) als Bandwickel (16) aufgerollt ist.

5. Drucker (2) nach Anspruch 1, 2, 3 oder 4, **dadurch gekennzeichnet, dass** der Drucker (2) als Thermodrucker ausgebildet ist und das Druckmedium (10) als Thermodruckpapier (20).

6. Drucker (2) nach Anspruch 1, 2, 3, 4 oder 5, **dadurch gekennzeichnet, dass** der Drucker (2) einen Druckkopf (7) aufweist, das Druckmedium (10) mittels einer Andruckwalze (8) zu dem Druckkopf (7) geführt ist und das Druckmedium (10) an der Andruckwalze (8) anliegt.

7. Drucker (2) nach Anspruch 1, 2, 3, 4, 5 oder 6, **dadurch gekennzeichnet, dass** die Steuereinheit (3) derart ausgebildet ist, dass zu Beginn einer mittels eines Druckauftrages (6) veranlassten Ansteuerung des Druckers (2) zunächst eine Ansteuerung in der Weise erfolgt, dass der Ruhezustandstransport stattfindet bevor der Druckauftrag (6) abgearbeitet wird.

8. Verfahren zur Steuerung eines Druckers (2) zum Ausdruck eines Berichtes über von einem Tachographen (1) aufgezeichneten Daten in einem Nutzfahrzeug, **dadurch gekennzeichnet, dass** eine Medientransporteinrichtung (15) des Druckers (2) in periodischen Abständen während eines Ruhezustandstransportes auch ohne einen Druckauftrag (6) Druckmedium (10) in und/oder gegen eine Ausgabetransportrichtung (12) transportiert.

9. Verfahren nach Anspruch 8, **dadurch gekennzeichnet, dass** der Förderweg (40) des Ruhezustandstransportes des Druckmediums (10) zwischen 0,5 mm und 30 mm beträgt.

10. Verfahren nach Anspruch 8 oder 9, **dadurch gekennzeichnet, dass** das Druckmedium (10) während des Ruhezustandstransportes aus einer Ausgangslage (30) zunächst gegen Ausgabetransportrichtung (12) gefördert wird und anschließend in Ausgabetransportrichtung (12) zurück in die Ausgangslage (30) transportiert wird.

11. Verfahren nach Anspruch 8, 9 oder 10, **dadurch gekennzeichnet, dass** das Druckmedium (10) des Vorrats (9) als Bandwickel (16) aufgerollt ist.

12. Verfahren nach Anspruch 8, 9, 10 oder 11, **dadurch gekennzeichnet, dass** der Drucker (2) als Thermodrucker ausgebildet ist und das Druckmedium (10) als Thermodruckpapier (20).

13. Verfahren nach Anspruch 8, 9, 10, 11 oder 12, **dadurch gekennzeichnet, dass** die Bedruckung des Druckmediums (10) mittels eines Druckkopfes (7) erfolgt, das Druckmedium (10) mittels einer Andruckwalze (8) zu dem Druckkopf (7) geführt ist und das Druckmedium (10) an der Andruckwalze (8) anliegt.

14. Verfahren nach Anspruch 8, 9, 10, 11, 12 oder 13, **dadurch gekennzeichnet, dass** zu Beginn einer mittels eines Druckauftrages (6) veranlassten Ansteuerung des Druckers (2) der Ruhezustandstransport stattfindet bevor der Druckauftrag (6) abgearbeitet wird.

15. Verfahren nach Anspruch 8, 9, 10, 11, 12, 13 oder 14, **dadurch gekennzeichnet, dass** der Ruhezustandstransport in sich periodisch wiederholenden Abständen einer Dauer zwischen 10 h und 40 h erfolgt.

## Claims

1. Printer (2) for printing out a report relating to data recorded by a tachograph (1) in a commercial vehicle, comprising a supply (9) of printing medium (10), comprising a medium transport device (15) by means of which printing medium (10) can be conveyed in an output transport direction (12), comprising a control unit (3) which controls at least the medium transport device (15), **characterized in that** the control unit (3) is designed such that it activates the medium transport device (15) in such a way that the medium transport device (15) carries out a rest state transport at periodic intervals, within which, even without the presence of a print job (6), the medium transport device (15) transports the printing medium (10) in and/or counter to an output transport direction (12).

2. Printer (2) according to claim 1, **characterized in that** the conveying travel (40) of the rest state transport of the printing medium (10) in one direction is between 0.5 mm and 30 mm.

3. Printer (2) according to claim 1 or 2, **characterized in that** the control unit (3) is designed such that it activates the medium transport device (15) during the rest state transport in such a way that the printing medium (10) is initially conveyed from an initial position (30) counter to the output transport direction (12) and is then transported back into the initial position (30) in the output transport direction (12).

4. Printer (2) according to claim 1, 2 or 3, **characterized in that** the printing medium (10) of the supply (9) is rolled up as a coiled strip (16).

5. Printer (2) according to claim 1, 2, 3 or 4, **characterized in that** the printer (2) is designed as a thermal printer and the printing medium (10) as thermal printing paper (20).

6. Printer (2) according to claim 1, 2, 3, 4 or 5, **characterized in that** the printer (2) has a print head (7), the printing medium (10) is fed to the print head (7) by means of a pressure roller (8), and the pressure medium (10) rests on the pressure roller (8).

7. Printer (2) according to claim 1, 2, 3, 4, 5 or 6, **characterized in that** the control unit (3) is designed in such a way that, at the start of an activation of the printer (2) caused by means of a print job (6), activation is initially carried out in such a way that the rest state transport takes place before the print job (6) is processed.

8. Method for controlling a printer (2) in order to print out a report relating to the data recorded by a tachograph (1) in a commercial vehicle, **characterized in that**, even without a print job (6), a medium transport device (15) of the printer transports the printing medium (10) in and/or counter to an output transport direction (12) at periodic intervals during rest state transport.

9. Method according to claim 8, **characterized in that that** the conveying travel (40) of the rest state transport of the printing medium (10) in one direction is between 0.5 mm and 30 mm.

10. Method according to claim 8 or 9, **characterized in that**, during the rest state transport, the printing medium (10) is initially conveyed from an initial position (30) counter to the output transport direction (12) and is then transported back into the initial position (30) in the output transport direction (12).

11. Method according to claim 8, 9 or 10, **characterized in that** the printing medium (10) of the supply (9) is rolled up as a coiled strip (16).

12. Method according to claim 8, 9, 10 or 11, **characterized in that** the printer (2) is designed as a thermal printer and the printing medium (10) as thermal printing paper (20).

13. Method according to claim 8, 9, 10, 11 or 12, **characterized in that** the printing of the printing medium (10) is carried out by means of a print head (7), the printing medium (10) is fed to the print head (7) by means of a pressure roller (8), and the printing medium (10) rests on the pressure roller (8).

14. Method according to claim 8, 9, 10, 11, 12 or 13, **characterized in that**, at the start of an activation of the printer (2) caused by means of a print job (6), the rest state transport takes place before the print job (6) is processed.

15. Method according to claim 8, 9, 10, 11, 12, 13 or 14, **characterized in that** the rest state transport is carried out at periodically repeating intervals of between 10 hours and 40 hours.

## Revendications

1. Imprimante (2) destinée à imprimer un rapport relatif à des données enregistrées par un tachygraphe (1) dans un véhicule utilitaire, comportant une réserve (9) de support d'impression (10), un système de transport (15) du support d'impression au moyen duquel le support d'impression (10) peut être transporté dans une direction (12) de transport de sortie, une unité de commande (3), laquelle contrôle au moins le système de transport (15) du support d'impression, **caractérisée par le fait que** l'unité de commande (3) est conçue de telle manière qu'elle excite le système de transport (15) du support d'impression de manière telle que le système de transport (15) du support d'impression exécute, à des intervalles de temps périodiques, un transport en état de repos, au cours duquel, même sans qu'il existe de tâche d'impression (6), le système de transport (15) du support d'impression transporte le support d'impression (10) dans et/ou à l'inverse de la direction (12) de transport de sortie.

2. Imprimante (2) selon la revendication 1, **caractérisée par le fait que** la course (40) du transport en état de repos du support d'impression (10) est, dans une direction, comprise entre 0,5 mm et 30 mm.

3. Imprimante (2) selon la revendication 1 ou 2, **caractérisée par le fait que** l'unité de commande (3) est conçue de telle sorte qu'elle excite le système de transport (15) du support d'impression pendant le transport en état de repos de manière telle que le support d'impression (10) est d'abord transporté, en partant d'une position initiale (30), dans le sens contraire à la direction (12) du transport de sortie et, ensuite, ramené, dans le sens de la direction (12) du transport de sortie, dans la position initiale (30).

4. Imprimante (2) selon la revendication 1, 2 ou 3, **caractérisée par le fait que** le support d'impression (10) de la réserve (9) est enroulé sous forme de rouleau (16) de bande de papier.

5. Imprimante (2) selon la revendication 1, 2, 3 ou 4, **caractérisée par le fait que** l'imprimante (2) est une imprimante thermique et que le support d'impression (10) est du papier thermo-sensible (20).

6. Imprimante (2) selon la revendication 1, 2, 3, 4 ou 5, **caractérisée par le fait que** l'imprimante (2) a une tête d'impression (7), que le support d'impression (10) est guidé par un cylindre d'impression (8) vers la tête d'impression (7) et que le support d'impression (10) est appliqué sur le cylindre d'impression (8).

7. Imprimante (2) selon la revendication 1, 2, 3, 4, 5 ou 6, **caractérisée par le fait que** l'unité de commande (3) est conçue de telle manière que, au début d'une sollicitation de l'imprimante (2) initiée au moyen d'une tâche d'impression (6), d'abord, il se produit une excitation de manière telle que le transport en état de repos ait lieu avant que la tâche d'impression (6) soit exécutée.

8. Procédé permettant de contrôler une imprimante (2) destinée à imprimer un rapport relatif à des données enregistrées par un tachygraphe (1) dans un véhicule utilitaire, **caractérisé par le fait qu'**un dispositif de transport (15) du support d'impression de l'imprimante (2) transporte, à des intervalles de temps périodiques, au cours d'un transport en état de repos, même sans qu'il existe de tâche d'impression (6), le support d'impression (10) dans et/ou à l'inverse de la direction (12) de transport de sortie.

9. Procédé selon la revendication 8, **caractérisé par le fait que** la course (40) du transport en état de repos du support d'impression (10) est comprise entre 0,5 mm et 30 mm.

10. Procédé selon la revendication 8 ou 9, **caractérisé par le fait que** le support d'impression (10) est, pendant le transport en état de repos, transporté à partir d'une position initiale, d'abord dans le sens contraire à la direction (12) du transport de sortie et, ensuite, ramené, dans le sens de la direction (12) du transport de sortie, dans la position initiale (30).

11. Procédé selon la revendication 8, 9 ou 10, **caractérisé par le fait que** le support d'impression (10) de la réserve (9) est enroulé sous forme de rouleau (16) de bande de papier.

12. Procédé selon la revendication 8, 9, 10 ou 11, **caractérisé par le fait que** l'imprimante (2) est une imprimante thermique et que le support d'impression (10) est du papier thermo-sensible (20).

13. Procédé selon la revendication 8, 9, 10, 11 ou 12, **caractérisé par le fait que** l'impression du support d'impression (10) est effectuée au moyen d'une tête d'impression (7), que le support d'impression (10) est guidé par un cylindre d'impression (8) vers la tête d'impression (7) et que le support d'impression (10) est appliqué sur le cylindre d'impression (8).

14. Procédé selon la revendication 8, 9, 10, 11, 12 ou 13, **caractérisé par le fait que**, au début d'une sollicitation de l'imprimante (2) initiée au moyen d'une tâche d'impression (6), le transport en état de repos a lieu avant que la tâche d'impression (6) soit exécutée.

15. Procédé selon la revendication 8, 9, 10, 11, 12, 13 ou 14, **caractérisé par le fait que** le transport en état de repos se produit à des intervalles de temps se répétant périodiquement pendant une période de temps comprise entre 10 heures et 40 heures.
